# EUROPÄISCHE PATENTSCHRIFT

(11) **EP 4 347 096 B1**
(45) Veröffentlichungstag und Bekanntmachung des Hinweises auf die Patenterteilung: **24.12.2025**
(21) Anmeldenummer: 22753595.2
(22) Anmeldetag: 03.06.2022
(51) Int. Cl.: B01F 23/232, B01F 25/451, B01F 31/65, B01F 35/21, B01F 35/71

(54) **VERFAHREN UND VORRICHTUNG ZUR HERSTELLUNG EINER EINE HOHE KONZENTRATION AN KLEINSTEN BLASEN ENTHALTENDEN FLÜSSIGKEIT**
METHOD AND DEVICE FOR PRODUCING A LIQUID WHICH CONTAINS A HIGH CONCENTRATION OF VERY SMALL BUBBLES
PROCÉDÉ ET DISPOSITIF DE PRODUCTION D'UN LIQUIDE CONTENANT UNE CONCENTRATION ÉLEVÉE EN BULLES EXTRÊMEMENT PETITES

(30) Priorität: 05.06.2021 DE 102021002892
(43) Veröffentlichungstag der Anmeldung: 10.04.2024
(73) Patentinhaber: Otto-von-Guericke-Universität Magdeburg Körperschaft des Öffentlichen Rechts, 39106 Magdeburg (DE); Hecht, Kristin, 76676 Graben-Neudorf (DE)
(72) Erfinder: HECHT, Kristin, 76676 Graben-Neudorf (DE)
(74) Vertreter: J A Kemp LLP
(86) Internationale Anmeldenummer: PCT/DE2022/000061
(87) Internationale Veröffentlichungsnummer: WO 2022/253378

(56) Entgegenhaltungen:
- US-A1- 2016 193 579
- US-A1- 2018 335 328
- US-B2- 10 265 266
- US-B2- 8 512 740

## Beschreibung

Die Erfindung betrifft ein Verfahren zur Herstellung einer eine hohe Konzentration an kleinsten Blasen enthaltenden Flüssigkeit, bei dem eine Flüssigkeit von einem ersten Reservoir über einen Nanoblasengenerator in ein zweites Reservoir geleitet wird, sowie eine Vorrichtung zur Erzeugung einer eine hohe Konzentration an kleinsten Blasen enthaltenden Flüssigkeit gemäß diesem Verfahren.

Kleinste Blasen enthaltende Flüssigkeiten werden in diversen Bereichen eingesetzt, wie beispielsweise in der Medizin als Ultraschallkontrastmittel oder auch in der Lebensmittel- und Getränkeindustrie, insbesondere zur Reinigung. Dafür ist es notwendig, diese Blasen effizient und in hoher Konzentration zu erzeugen.

Zur allgemeinen Erzeugung von Blasen in Flüssigkeiten wird ein Gas der entsprechenden Flüssigkeit zugeführt, wobei mehrere unterschiedliche Methoden eingesetzt werden, um die Blasen in der Flüssigkeit zu generieren. So können Blasen hydrodynamisch, akustisch, optisch oder durch Partikelkavitation erzeugt werden. Bei der Erzeugung von kleinsten Blasen, also besonders kleiner, feiner oder ultrafeiner Blasen, wird häufig eine hydrodynamische Methode eingesetzt, da sie vergleichsweise kostengünstig und effektiv ist. Diese Methode beruht darauf, dass einer sich bewegenden Flüssigkeit ein Gas zugeführt wird und zusätzlich eine Kraft auf das Gas ausgeübt wird. Diese Kraft kann auf einer Zirkulation - Gas-Wasser-Zirkulation - oder aber auf Druck - Gas-Wasser-Dekompression - beruhen. Insbesondere zur Erzeugung von kleinsten Blasen, also von winzigen Gashohlräumen im Wasser zur weiteren Verbesserung des Gasgehalts, wird in der Regel eines dieser beiden Verfahren angewandt. Dabei wird eine Erhöhung des Gehalts an gelöstem Gas in der Flüssigkeit üblicherweise durch Übersättigung erreicht.

Es wurden bereits eine Vielzahl unterschiedlicher Methoden und Vorrichtungen zur Generierung von kleinsten Blasen einer Größe im Bereich von Nanometern oder Mikrometern vorgeschlagen. Die bestehenden Methoden erzeugen derartige kleinste Blasen in einem Tank unter hohem Druck oder sie verwenden eine Pumpe, um die Flüssigkeit zu zirkulieren.

So ist in der KR 101894870 B1 eine Vorrichtung offenbart, welche kleinste Blasen dadurch produziert, dass Gas dem Wasser in einem Auflösungstank zugesetzt wird. Für die notwendige Zirkulation des Wassers wird dabei ein Motor genutzt. Ein solcher Motor arbeitet mit mechanischen, beweglichen Teilen und kann somit nachteilig zu einem Eintrag an Fremdpartikeln führen.

Kleinste Blasen werden insbesondere auch für Lebensmittel, insbesondere für kohlensäurehaltige Getränke, benötigt. Ein solches Verfahren ist in der EP 2 213 180 A1 offenbart. Dabei wird deionisiertes Wasser gekühlt und anschließend eine Pumpe zur Zirkulation des Wassers aktiviert. Ein Nanoblasengenerator wird genutzt, um diesem Wasser gleichzeitig Kohlenstoffdioxid zuzuführen. Um eine konstante Temperatur zu gewährleisten, ist hier allerdings während des Verfahrens eine Temperaturkontrolle und ein entsprechendes Nachjustieren mittels eines Kühlmantels oder eines Wärmetauschers notwendig.

Die KR 20200025081 A offenbart ein Verfahren, um hochkonzentriertes Wasserstoffwasser herzustellen. Dabei werden das Wasser und das Wasserstoffgas unter Verwendung einer Mischvorrichtung zusammengeführt und nachfolgend in einen Tank geleitet. Innerhalb des Tanks wird das Wasserstoffgas dem Wasser unter hohem Druck zugesetzt. Dieser hohe Druck wird dabei durch eine Pumpeinheit generiert. Anschließend wird das Wasser mit dem zugesetzten Wasserstoffgas in einen weiteren Behälter geleitet und dort gespeichert. Während des Verfahrens beträgt die Temperatur 20 bis 25 °C. Durch den Einsatz der Pumpe kommt es hier nachteilig zu einer Erwärmung der Flüssigkeit. Wenn sich die Flüssigkeit dann wieder abkühlt, löst sich Gas, welches in Form von feinen Blasen innerhalb der Flüssigkeit bereits gelöst war, wieder aus der Flüssigkeit heraus. Dadurch wird die Konzentration der Blasen folglich wieder reduziert, was die Effizienz des Verfahrens verringert.

Eine Methode zur Erzeugung einer hohen Konzentration feiner Blasen mit einer Größe von etwa 1 µm wird in der EP 3 241 604 A1 beschrieben. Dabei wird eine Flüssigkeit, welche bereits eine gewisse Konzentration feiner Blasen aufweist, erhitzt und durch eine zusätzliche Verringerung des Druckes verdampft. Mittels einer Volumenreduzierung wird eine hohe Konzentration feiner Blasen erhalten. Durch

Erhitzen der Flüssigkeit sinkt allerdings nachteilig die Menge an Gas, welche physikalisch in der Flüssigkeit gelöst werden kann. Eine alternative Methode wird in der EP 3 231 502 A1 beschrieben. Dabei wird ein Filter genutzt, welcher für einen Teil der Blasen undurchlässig ist. Dadurch kann ebenfalls eine hohe Konzentration erhalten werden. Es ist auch möglich, diese beiden Methoden, wie in EP 2 946 829 AI beschrieben, zu kombinieren. Nachteilig ist Filtrieren aber nicht für alle Größen von kleinsten Blasen durchführbar und es muss zusätzliche Energie aufgewandt werden, um das Filtrieren zu realisieren.

Mittels der bekannten Methoden aus dem Stand der Technik können kleinste Blasen in einer Konzentration von bis zu ca. 10⁸ ml⁻¹ in einer Flüssigkeit generiert werden. Für eine Erweiterung des Anwendungsspektrums, insbesondere auch im Bereich der Medizin, der Biologie und der Chemie, sind allerdings höhere Konzentrationen erforderlich, um eine Verbesserung der Wirkung zu erreichen.

In der US 2015/0 343 399 A1 wird ein Nanoblasengenerator mit einer Druckgas-zuführung zu einem Behälter offenbart. Dabei erfolgt die Gaszufuhr auch in den Kopfraum des Behälters und die Flüssigkeit wird so lange rezirkuliert, bis eine vorgegebene Konzentration an Nanoblasen erreicht wird. Hier wird die Verwendung eines Ultraschallvibrators vorgeschlagen und es werden hohe Nanoblasenkonzentrationen erreicht.

US 10 265 266 B2 offenbart ein Verfahren entsprechend dem Oberbegriff des Anspruchs 1 und eine Vorrichtung entsprechend dem Oberbegriff des Anspruchs 9.

Allerdings birgt eine Verwendung von Pumpen, aufgrund der Verwendung von mechanischen, beweglichen Bauteilen, immer die Gefahr eines unerwünschten Eintrags an Fremdpartikeln.

Der Erfindung liegt somit die Aufgabe zugrunde, höhere Konzentrationen an kleinsten Blasen in Flüssigkeiten zur Verfügung zu stellen, die Effizienz des Verfahrens zu erhöhen und die Qualität der mit kleinsten Blasen versetzten Flüssigkeit zu verbessern.

Die Aufgabe wird durch einen Gegenstand mit den Merkmalen gemäß der selbstständigen Patentansprüche gelöst. Weiterbildungen sind in den abhängigen Ansprüchen angegeben.

Die Aufgabe wird insbesondere durch ein Verfahren entsprechend Anspruch 1 zur Herstellung einer eine hohe Konzentration an kleinsten Blasen enthaltenden Flüssigkeit gelöst, welches folgende Schritte umfasst:
a) Bereitstellen einer Flüssigkeit in einem ersten abgeschlossenen Reservoir.
b) Leiten der Flüssigkeit unter Druck von dem ersten Reservoir in einen Nanoblasengenerator und weiter in ein zweites Reservoir, wobei beim Durchströmen des Nanoblasengenerators in der Flüssigkeit kleinste Blasen erzeugt werden. Die Flüssigkeit wird dabei durch das erste Reservoir mit dem Nanoblasengenerator sowie durch den Nanoblasengenerator mit dem zweiten Reservoir verbindende rohrförmige Verbindungen geleitet.
c) Leiten der Flüssigkeit von dem zweiten Reservoir in das erste Reservoir. Auch hier wird die Flüssigkeit durch rohrförmige Verbindungen, also durch rohrförmige Leitungen, geleitet.
d) Wiederholung der Schritte b) und c) so häufig wie notwendig, um die vorgegebene Konzentration an kleinsten Blasen in der Flüssigkeit zu erreichen.

Dabei wird die Kraft zur Bewegung der Flüssigkeit erfindungsgemäß nicht durch eine Pumpe zur Verfügung gestellt, sondern die Flüssigkeit wird durch eine Schubkraft bewegt, welche auf einem weiteren vorhandenen Fluid oder einem bewegten Schubelement basiert, also durch ein weiteres Fluid oder ein Schubelement zur Verfügung gestellt wird. Die Schubkraft basiert dabei auf einem Gasdruckunterschied in den Reservoirs.

Der Druck in dem Reservoir, aus dem die Flüssigkeit abgeleitet wird - in Schritt b also das erste Reservoir und in Schritt c) das zweite Reservoir -, muss notwendigerweise höher sein als der Druck in dem Reservoir, in das die Flüssigkeit geleitet wird - das zweite Reservoir während Schritt b) und das erste Reservoir während Schritt c) -. Dieser Druckunterschied kann auf unterschiedliche Arten hergestellt werden. So ist es möglich, den Druckunterschied durch hydrostatischen Druck, durch Gasdruck oder durch eine Verringerung des Reservoirvolumens zu generieren. Vorzugsweise beträgt der Druckunterschied zwischen den Reservoirs dabei mehr als 2 bar.

Ein Vorteil des erfindungsgemäßen Verfahrens ist, dass durch den Verzicht auf eine Pumpe eine nachteilige Erwärmung der Flüssigkeit vermieden wird. Dadurch kann vorteilhaft eine höhere Blasenkonzentration erreicht werden.

Nach einer möglichen Ausführung des Verfahrens ist ein erster Kolben als Schubelement innerhalb des ersten Reservoirs angeordnet und ein zweiter Kolben als Schubelement innerhalb des zweiten Reservoirs angeordnet. Dabei sind die Kolben derart eingerichtet, dass die Kraft zur Bewegung der Flüssigkeit auf einer Volumenreduzierung innerhalb der Reservoirs aufgrund einer Bewegung eines der Kolben basiert.

Das Schubelement ist also als Kolben ausgebildet, der eingerichtet ist, das Volumen eines der Reservoirs zu reduzieren. Ein erster Kolben ist innerhalb des ersten Reservoirs angeordnet und kann das Volumen des ersten Reservoirs reduzieren. Dadurch kann während des Schrittes b) die innerhalb des ersten Reservoirs angeordnete Flüssigkeit in Richtung des zweiten Reservoirs geschoben werden. Ein zweiter Kolben ist innerhalb des zweiten Reservoirs angeordnet und kann das Volumen des zweiten Reservoirs reduzieren. Dabei wird während des Schrittes c) die innerhalb des zweiten Reservoirs angeordnete Flüssigkeit in Richtung des ersten Reservoirs geschoben.

Um eine Reduzierung des Volumens zu realisieren, schließt der Kolben das Reservoir so ab, dass keine Flüssigkeit vorbeiströmen kann. Es besteht also eine abdichtende Verbindung zwischen dem Kolben und dem Reservoir. Die Volumenreduzierung stellt die Kraft zur Verfügung, welche die Flüssigkeit vom ersten Reservoir in das zweite Reservoir und/ oder vom zweiten Reservoir in das erste Reservoir schiebt. Die Volumenreduzierung innerhalb des Reservoirs wird dabei durch eine Bewegung eines der Kolben induziert. Die Verwendung eines Kolbens zur Bewegung der Flüssigkeit kann vorteilhaft durchgeführt werden, ohne ein weiteres Fluid in eines der Reservoire einbringen zu müssen. Das Verfahren kann dadurch in einer abgeschlossenen Vorrichtung durchgeführt werden. Eine Automatisierung ist so leicht realisierbar.

Bevorzugt wird die Schubkraft durch ein Gas als weiterem Fluid zur Verfügung gestellt. Das Gas ist in dem Behälter angeordnet, welcher als Druckgaseinheit ausgebildet ist. Dabei strömt das Gas mit einem Gasdruck aus einer mit dem ersten Reservoir und dem zweiten Reservoir über rohrförmige Verbindungen verbundenen Druckgaseinheit während des Schrittes b) in das erste Reservoir und während des Schrittes c) in das zweite Reservoir, und die Kraft zur Bewegung der Flüssigkeit wird durch den Gasdruck zur Verfügung gestellt.

Das aus der Druckgaseinheit strömende Gas baut dabei einen Druck auf, welcher die Flüssigkeit während der Schritte b) und c) antreibt. Die Kraft zur Bewegung der Flüssigkeit durch den Nanoblasengenerator wird somit durch den Gasdruck zur Verfügung gestellt.

Eine Druckgaseinheit ist im Sinne der Erfindung jede Vorrichtung, welche unter einem erhöhten Druck stehendes Gas generiert, insbesondere ein Gaskompressor oder auch jeder abgeschlossene Behälter, welcher unter einem erhöhten Druck stehendes Gas beinhaltet, beispielsweise eine Gasflasche.

Unter einem Nanoblasengenerator wird eine Vorrichtung zur Erzeugung von kleinsten Blasen in einer Flüssigkeit verstanden. Dabei wird dem Nanoblasengenerator über eine Gaseintrittsöffnung ein Gas und gleichzeitig über eine Flüssigkeitseintrittsöffnung eine Flüssigkeit zugeführt. Es kann auch eine gemeinsame Eintrittsöffnung für die Flüssigkeit und das Gas verwendet werden, welche dann als kombinierte Gas- und Flüssigkeitseintrittsöffnung fungiert. Innerhalb des Nanoblasengenerators werden durch eine Krafteinwirkung auf die Flüssigkeit innerhalb der Flüssigkeit kleinste Blasen erzeugt. Über eine Flüssigkeitsaustrittsöffnung tritt die kleinste Blasen enthaltende Flüssigkeit aus dem Nanoblasengenerator aus. Geeignete Nanoblasengeneratoren nutzen eine hydrodynamische Methode, bei der das Gas in der unter Druck stehenden Flüssigkeit gelöst wird. Daraufhin wird die Flüssigkeit, in der das Gas gelöst ist, in einen Bereich geleitet, in welchem der Druck stark reduziert ist, beispielsweise durch eine Volumenvergrößerung, sodass sich bei dem Prozess des Auslösens des Gases aus der Flüssigkeit eine große Anzahl an Blasen, insbesondere kleinste Blasen, bildet. Ein Nanoblasengenerator ist somit ein Bauteil zur Herstellung einer kleinste Blasen enthaltenden Flüssigkeit.

Im Sinne der Erfindung ist eine Blase ein gasförmiger Körper innerhalb einer Flüssigkeit. Kleinste Blasen sind dabei Blasen, entsprechend der Norm ISO 20480-1:2017, mit einem Durchmesser zwischen 10 nm und 100 µm, bevorzugt solche Blasen mit einem Durchmesser zwischen 10 nm und 1000 nm. Es wird hier zwischen feinen Blasen, welche auch als Mikroblasen oder fine bubbles bezeichnet werden, mit einem Durchmesser von 1 µm bis 100 µm und ultrafeinen Blasen, welche auch als Nanoblasen oder ultrafine bubbles bezeichnet werden, mit einem Durchmesser von 10 nm und 1000 nm unterschieden.

Um einen ausreichenden Druck innerhalb des Nanoblasengenerators zur Verfügung zu stellen, ist es notwendig, dass die Flüssigkeit unter Druck in den Nanoblasengenerator geleitet wird. Die dafür notwendige Kraft wird erfindungsgemäß mittels eines unter Druck aus einer Druckgaseinheit ausströmenden Gases generiert.

Nach einer möglichen Ausgestaltung ist der Druck im zweiten Reservoir geringer und der Druck wird erst bei einem erneuten Einfüllen in das erste Reservoir wieder erhöht.

Vorteilhaft werden dabei keine beweglichen Teile benötigt, sodass eine Kontaminierung durch Fremdpartikel vermieden wird. Die Flüssigkeit wird bei dieser Methode mit dem Gas vorgesättigt, sodass das Gas im Nanoblasengenerator nicht zu in der Flüssigkeit gelöstem Gas führt, sondern vorteilhaft genutzt wird, um Blasen zu generieren. Da der Flüssigkeit dabei keine weitere Energie zugeführt wird, ändert sich die Temperatur der Flüssigkeit nicht, sie wird also nicht erwärmt. Somit kann sowohl die Effizienz des Verfahrens verbessert als auch die erreichte Blasenkonzentration erhöht werden. Es können dabei Konzentrationen von 10⁹ ml⁻¹ und mehr erreicht werden. Die Konzentration steigt dabei mit einer Zunahme der durchgeführten Verfahrenszyklen an.

Nach einer möglichen Ausführung des Verfahrens wird zur Reduzierung eines erhöhten Gasdruckes Gas aus dem ersten Reservoir nach, also anschließend an, Schritt b) über ein mit dem ersten Reservoir verbundenes Ventil und/ oder aus dem zweiten Reservoir nach, also anschließend an, Schritt c) über ein mit dem zweiten Reservoir verbundenes Ventil abgelassen. Eine Verbindung eines Reservoirs mit einem Ventil erfolgt vorzugsweise über rohrförmige Verbindungen. Vorteilhaft wird dadurch ein zu hoher Gasdruck wieder reduziert, wodurch Gefahren aufgrund eines zu hohen Gasdruckes vermieden werden.

Bevorzugt liegt der Gasdruck zwischen 2 bar und 20 bar, besonders bevorzugt zwischen 3 bar und 10 bar. Der maximale Gasdruck ist dabei von der Ausbildung der Vorrichtung zur Erzeugung von kleinsten Blasen abhängig.

Dabei kann es auch eine geeignete Variante sein, den Gasdruck nicht nach jeder Wiederholung zu reduzieren, sondern nur alle 2 bis 5 Wiederholungen. Dadurch wird vorteilhaft die Dauer des Verfahrens reduziert.

Eine mögliche Variante sieht vor, dass nach Schritt b) und/ oder nach Schritt c) eine Messung der Nanoblasenkonzentration erfolgt. Auch hier kann eine Messung optional lediglich alle 2 bis 5 Wiederholungen erfolgen. Es ist auch eine geeignete Möglichkeit, dabei auf Erfahrungswerte zurückzugreifen, also auf vorherige Messungen der Nanoblasenkonzentration bei früheren Prozessen, und somit die Anzahl der Wiederholungen des Verfahrens zu kontrollieren und dabei auf die Messungen zu verzichten. Das erfindungsgemäße Verfahren ist vorteilhaft reproduzierbar, sodass die Höhe der Nanoblasenkonzentration durch die Anzahl der Wiederholungen des Verfahrens bestimmbar ist.

Bevorzugt wird bei diesem Verfahren während des Schrittes c) die Flüssigkeit vom zweiten Reservoir über den Nanoblasengenerator in das erste Reservoir geleitet. Dabei werden beim Durchströmen des Nanoblasengenerators in der Flüssigkeit kleinste Blasen erzeugt. Die kleinsten Blasen werden also in der Flüssigkeit erzeugt, wenn die Flüssigkeit den Nanoblasengenerator durchströmt.

Eine vorteilhafte Variante des Verfahrens sieht vor, dass zwischen der Druckgaseinheit und dem ersten Reservoir sowie zwischen der Druckgaseinheit und dem zweiten Reservoir angeordnete Ventile geschaltet werden, um zwischen den Schritten b) und c) zu wechseln. Ventile sind im Sinne der Erfindung Bauteile zur Steuerung des Durchflusses einer Flüssigkeit oder eines Gases durch ein Rohr bzw. eine rohrförmige Verbindung. Ein Ventil kann den Durchfluss des Fluids, also der Flüssigkeit oder des Gases, komplett absperren.

Wenn das zwischen der Druckgaseinheit und dem ersten Reservoir angeordnete Ventil geöffnet und das zwischen der Druckgaseinheit und dem zweiten Reservoir angeordnete Ventil geschlossen ist, so strömt das Gas in das erste Reservoir und ermöglicht die Durchführung von Schritt b). Es kann dann dazu zu Schritt c) gewechselt werden, dass das zwischen der Druckgaseinheit und dem zweiten Reservoir angeordnete Ventil geöffnet und das zwischen der Druckgaseinheit und dem ersten Reservoir angeordnete Ventil geschlossen wird.

Ein Ventil ist dabei zwischen der Druckgaseinheit und dem ersten Reservoir derart in der rohrförmigen Verbindung angeordnet, dass das Strömen des Gases aus der Druckgaseinheit in das erste Reservoir möglich ist oder durch das Ventil unterbunden wird. Ein weiteres Ventil ist innerhalb der rohrförmigen Verbindung zwischen der Druckgaseinheit und dem zweiten Reservoir angeordnet. Dieses weitere Ventil kann das Strömen des Gases aus der Druckgaseinheit in das zweite Reservoir erlauben oder blockieren.

Eine erfindungsgemässe Variante des Verfahrens nutzt zur Erzeugung von kleinsten Blasen im Nanoblasengenerator das antreibende Gas, welches die Kraft zur Bewegung der Flüssigkeit zur Verfügung stellt, also das unter Druck aus der Druckgaseinheit strömende Gas. Alternativ wird ein Gas verwendet, das dem Nanoblasengenerator über eine separate Gaszufuhr zugeleitet wird. Dabei können auch verschiedene Gase gleichzeitig oder nacheinander im Wechsel zugeleitet werden. Insbesondere ist es auch möglich, gleichzeitig sowohl das antreibende Gas als auch separat zugeführtes Gas für die Generation kleinster Blasen zu verwenden.

Die Aufgabe wird auch durch eine Vorrichtung entsprechend Anspruch 9 zur Erzeugung von kleinsten Blasen nach dem erfindungsgemäßen Verfahren gelöst.

Die Vorrichtung weist Folgendes auf:
- zwei abgeschlossene Reservoirs,
- einen Nanoblasengenerator mit einer Flüssigkeitseintrittsöffnung und einer Flüssigkeitsaustrittsöffnung, wobei die Flüssigkeitseintrittsöffnung des Nanoblasengenerators über rohrförmige Verbindungen mit dem ersten Reservoir verbunden ist und die Flüssigkeitsaustrittsöffnung des Nanoblasengenerators über rohrförmige Verbindungen und wenigstens ein zwischen dem zweiten Reservoir und dem Nanoblasengenerator angeordnetes Ventil mit dem zweiten Reservoir verbunden ist, und
- einen ein weiteres Fluid enthaltenen Behälter oder ein in einem der Reservoirs angeordnetes Schubelement.

Dabei sind das weitere Fluid oder das Schubelement derart angeordnet und eingerichtet, dass die Flüssigkeit mittels einer Schubkraft durch den Nanoblasengenerator schiebbar ist.

Vorzugsweise ist das Schubelement als Kolben innerhalb des ersten Reservoirs ausgebildet, welcher zu Reduzierung des Volumens im ersten Reservoir eingerichtet ist. Dabei ist die Flüssigkeit durch den Kolben vom ersten Reservoir in das zweite Reservoir schiebbar.

Bevorzugt ist der Behälter eine Druckgaseinheit und ein Gas ist als weiteres Fluid innerhalb der Druckgaseinheit angeordnet. Dabei sind die zwei abgeschlossenen Reservoirs über rohrförmige Verbindungen und Ventile mit der Druckgaseinheit verbunden. Ferner weist die Vorrichtung einen Nanoblasengenerator mit einer Flüssigkeitseintrittsöffnung und einer Flüssigkeitsaustrittsöffnung auf. Dabei wird die Kraft zur Bewegung der Flüssigkeit durch den Nanoblasengenerator durch den Gasdruck des aus der Druckgaseinheit in eines der Reservoirs strömenden Gases zur Verfügung gestellt.

Besonders bevorzugt ist ein erster Kolben als Schubelement im ersten Reservoir angeordnet und ein zweiter Kolben als Schubelement im zweiten Reservoir angeordnet.

Die erfindungsgemäße Vorrichtung weist vorzugsweise zwei abgeschlossene Reservoirs, welche über rohrförmige Verbindungen und Ventile mit einer Druckgaseinheit verbunden sind, und einen Nanoblasengenerator mit einer Flüssigkeitseintrittsöffnung und einer Flüssigkeitsaustrittsöffnung auf. Dabei ist die Flüssigkeitseintrittsöffnung des Nanoblasengenerators über rohrförmige Verbindungen mit dem ersten Reservoir verbunden und die Flüssigkeitsaustrittsöffnung des Nanoblasengenerators ist über rohrförmige Verbindungen und wenigstens ein zwischen dem zweiten Reservoir und dem Nanoblasengenerator angeordnetes Ventil mit dem zweiten Reservoir verbunden. Die Kraft zur Bewegung der Flüssigkeit durch den Nanoblasengenerator wird dabei durch den Gasdruck des aus der Druckgaseinheit in eines der Reservoirs strömenden Gases zur Verfügung gestellt.

Die Kraft zur Bewegung der Flüssigkeit resultiert hier also nicht aus dem Betreiben einer Pumpe. Es ist in dieser Anordnung somit außerhalb des Nanoblasengenerators bevorzugt keine Pumpe angeordnet. Die Energie zur Bewegung der Flüssigkeit wird durch das in der Druckgaseinheit komprimierte Gas zur Verfügung gestellt. Erfindungsgemäss ist der Nanoblasengenerator über eine Gaseintrittsöffnung mit einem separaten Gasreservoir verbunden. Das Gas aus dem separaten Gasreservoir wird dann innerhalb des Nanoblasengenerators genutzt, um kleinste Blasen in der Flüssigkeit zu erzeugen. Das Gas zum Bewegen der Flüssigkeit wird genutzt, um die kleinsten Blasen mittels des Nanoblasengenerators zu erzeugen. Besonders bevorzugt wird beides kombiniert, es wird also sowohl das zur Bewegung der Flüssigkeit genutzte Gas als auch solches aus einem separaten Gasreservoir genutzt. Der Nanoblasengenerator ist dabei nach einer vorteilhaften Ausgestaltung mit zwei oder mehr separaten Gasreservoirs verbunden, welche bevorzugt verschiedene Gase beinhalten.

Zwischen dem Nanoblasengenerator und den zwei Reservoirs sind nach einer vorteilhaften Ausgestaltung rohrförmige Verbindungen sowie jeweils ein Ventil derart angeordnet, dass die Flüssigkeit aus dem zweiten Reservoir über den Nanoblasengenerator in das erste Reservoir strömen kann.

Nach einer vorteilhaften Ausgestaltung weist die Vorrichtung einen ersten Kolben als Schubelement auf, der im ersten Reservoir angeordnet ist. Weiterhin weist die Vorrichtung einen zweiten Kolben auf, der im zweiten Reservoir angeordnet ist. Die Schubkraft wird dabei vorteilhaft durch die Kolben zur Verfügung gestellt, welche bewegt werden können, um das Volumen im Reservoir zu verkleinern. Bevorzugt weist die Vorrichtung eine Messeinrichtung zur Ermittlung der Nanoblasenkonzentration auf. Dies ermöglicht vorteilhaft eine Kontrolle der Nanoblasenkonzentration, wodurch eine exakte Einstellung der Nanoblasenkonzentration gelingt.

Weiterhin ist an der Vorrichtung nach einer vorteilhaften Ausgestaltung eine Steuereinrichtung vorhanden, mit der das Verfahren automatisiert erfolgt. Optional kann das Verfahren auch durch eine manuelle Betätigung der Ventile ausgeführt werden.

Bevorzugt weist die Vorrichtung Mittel auf, die so angepasst sind, dass sie die Schritte des erfindungsgemäßen Verfahrens ausführen. Vorteilhaft kann das Verfahren dann automatisiert realisiert werden.

Dabei betrifft ein weiterer Aspekt der Erfindung ein Computerprogrammprodukt entsprechend Anspruch 14, welches Befehle umfasst, die bewirken, dass diese Vorrichtung die erfindungsgemäßen Verfahrensschritte ausführt. Ein weiterer Aspekt der Erfindung betrifft ein computerlesbares Medium, auf dem das erfindungsgemäße Computerprogrammprodukt gespeichert ist.

Mit dem vorliegenden Verfahren kann konzeptionsgemäß eine hohe Konzentration von kleinsten Blasen generiert werden. Dabei wird auf eine Pumpe zur Erzeugung der Kraft zum Antreiben der Flüssigkeit verzichtet, sodass eine Temperaturerhöhung der Flüssigkeit vermieden werden kann. Es wird lediglich der Gasdruck verwendet, um die Flüssigkeit zwischen den Reservoirs anzutreiben, wodurch eine konstante Temperatur gewährleistet wird. Es wird also eine Flüssigkeit in ein Reservoir gefüllt und ein unter hohem Druck stehendes Gas genutzt, um die Flüssigkeit zu bewegen, also die Flüssigkeitszufuhr anzutreiben.

Nach der Konzeption der Erfindung weist die Vorrichtung zur Erzeugung von kleinsten Blasen gemäß dem erfindungsgemäßen Verfahren also wenigstens zwei abgeschlossene Reservoirs und einen Nanoblasengenerator mit einer Flüssigkeitseintrittsöffnung und einer Flüssigkeitsaustrittsöffnung auf. Dabei sind die beiden Reservoirs jeweils über rohrförmige Verbindungen mit dem Nanoblasengenerator verbunden und das erste Reservoir ist mit der Flüssigkeitseintrittsöffnung des Nanoblasengenerators und das zweite Reservoir mit der Flüssigkeitsaustrittsöffnung des Nanoblasengenerators verbunden. Eine Druckgaseinheit ist dabei über rohrförmige Verbindungen und Ventile mit dem ersten und dem zweiten Reservoir verbunden, sodass die Kraft zur Bewegung der Flüssigkeit durch den Nanoblasengenerator durch einen Druckunterschied in den Behältern, also insbesondere durch ein unter hohem Druck stehendes Gas, bevorzugt durch den Gasdruck des aus einer mit einem der Reservoirs verbundenen Druckgaseinheit in das entsprechende der Reservoirs strömenden Gases, oder durch ein reduziertes Volumen eines der Reservoirs zur Verfügung gestellt wird. Die Flüssigkeit kann zur Erhöhung der Konzentration an kleinsten Blasen wieder in das erste Reservoir geleitet werden, wobei die vorbeschriebenen Schritte beliebig oft wiederholt werden können.

Konzeptionsgemäß betrifft ein weiterer Aspekt der Erfindung eine Vorrichtung zur Durchführung des beschriebenen Verfahrens, wobei die Vorrichtung zwei Reservoirs, einen Nanoblasengenerator und eine ein unter hohem Druck stehendes Gas beinhaltende Druckgaseinheit oder eine Einrichtung, welche derart angeordnet und eingerichtet ist, dass mittels dieser eine Volumenreduzierung in den Reservoirs möglich ist, aufweist.

Weitere Einzelheiten, Merkmale und Vorteile von Ausgestaltungen der Erfindung ergeben sich aus der nachfolgenden Beschreibung von Ausführungsbeispielen mit Bezugnahme auf die zugehörigen Zeichnungen. Es zeigen:
- Fig. 1:: eine Anordnung zur Erzeugung kleinster Blasen, bei der eine Flüssigkeit von einem ersten Reservoir in ein zweites Reservoir strömt und
- Fig. 2:: die Anordnung aus Fig. 1, bei der die Flüssigkeit vom zweiten Reservoir in das erste Reservoir strömt.

In **Fig. 1** ist eine Anordnung 1 zur verbesserten Generation von kleinsten Blasen in einer Flüssigkeit dargestellt. Ein zentrales Element stellt dabei das Gas in der Druckgaseinheit 2 dar. Die vorhandene Energie, welche aus dem Überdruck des Gases in der Druckgaseinheit 2 resultiert, wird genutzt, um sowohl das Gas als auch die Flüssigkeit durch Leitungen 3, also rohrförmige Verbindungen, zu bewegen. Zur Steuerung des Flusses des Gases und der Flüssigkeit sind neun Ventile 4.1, 4.2, 4.3, 4.4, 4.5, 4.6, 4.7, 4.8, 4.9 angeordnet.

Zur Erzeugung der kleinsten Blasen wird zunächst Flüssigkeit in ein erstes Reservoir 5 geleitet. Daraufhin wird in das erste Reservoir 5 Gas aus der Druckgaseinheit 2 geleitet. Zur Erzeugung von kleinsten Blasen wird das im ersten Reservoir 5 vorhandene Gemisch aus Flüssigkeit und Gas in das zweite Reservoir 6 geleitet, wobei es den Nanoblasengenerator 7 passiert. Dadurch werden in der Flüssigkeit kleinste Blasen induziert. Wenn eine ausreichende Menge des Gemischs aus Flüssigkeit und Gas in das zweite Reservoir 6 verbracht wurde, so werden die Ventile 4.1, 4.2, 4.3, 4.4, 4.5, 4.6, 4.7, 4.8, 4.9 derart eingestellt, dass sie, wie in **Fig. 2** dargestellt, das Gemisch aus Flüssigkeit und Gas wieder in das erste Reservoir 5 leiten, wobei auch hier der Nanoblasengenerator 7 passiert wird.

Um die Flüssigkeit in das erste Reservoir 5 leiten zu können, wird das Ventil 4.1 geöffnet, sodass die Flüssigkeit über dieses Ventil 4.1 einströmen kann. Währenddessen sind die Ventile 4.2, 4.3 auf Position A gestellt und die Ventile 4.5 und 4.7 geschlossen. Vorzugsweise werden bis zu 5 I oder bis zu 20 I Flüssigkeit über das Ventil 4.1 eingefüllt. Optional können in einer angepassten Anordnung auch höhere Volumina eingefüllt werden. Daraufhin kann das Ventil 4.1 geschlossen werden.

Um nun dem ersten Reservoir 5 Gas zuzuführen, wird am benachbart zu Ventil 4.9 angeordneten Anschluss eine Druckgaseinheit 2, wie beispielsweise eine Gasflasche, angeschlossen sowie ein daran angeordnetes Druckgaseinheitsventil, wie beispielsweise ein Gasflaschenhahn, geöffnet. Am Ventil 4.9 wird der gewünschte Druck eingestellt, beispielsweise 3 bar.

Die Flüssigkeit wird vom ersten Reservoir 5 über den Nanoblasengenerator 7 in das zweite Reservoir 6 geleitet. Dafür wird das Ventil 4.2 nun auf Position B und das Ventil 4.3 auf Position A eingestellt. Ferner ist es relevant, auch die Ventile 4.4 und 4.6 auf Position A, hier nach oben weisend dargestellt, zu stellen. Wenn nun die Öffnung der Druckgaseinheit 2 über das Druckgaseinheitsventil erfolgt und gleichzeitig der Nanoblasengenerator 7 gestartet wird, so wird die Flüssigkeit durch das nachströmende Gas aus dem ersten Reservoir 5 in den Nanoblasengenerator 7 geleitet, in dem eine Indizierung von Blasen in die Flüssigkeit stattfindet, wonach durch weiter nachströmendes Gas die Flüssigkeit in das zweite Reservoir 6 geleitet wird. Wenn eine ausreichende Menge der Flüssigkeit im zweiten Reservoir 6 angelangt ist, so kann der Nanoblasengenerator 7 gestoppt und die Druckgaseinheit 2 wieder verschlossen werden. Die Menge an Flüssigkeit im zweiten Reservoir 6 kann mittels eines beliebigen Füllstandsindikators ermittelt werden. Um den Vorgang abzuschließen, wird das Ventil 4.2 unter Berücksichtigung der Druckentspannung auf Position A gestellt. Dadurch kann der erhöhte Gasdruck reduziert werden und ein Teil des Gases über das Ventil 4.2 entweichen.

Zur Erhöhung der Blasenkonzentration in der Flüssigkeit kann die Flüssigkeit, wie in **Fig. 2** dargestellt, vom zweiten Reservoir 6 zurück in das erste Reservoir 5 geleitet werden. Zur Erhöhung der Effizienz ist die Anordnung bevorzugt derart ausgebildet, dass die Flüssigkeit auch dabei den Nanoblasengenerator 7 passiert. Dafür wird das Ventil 4.2 in Position A belassen und das Ventil 4.3 nun auf Position B eingestellt, sodass eine Verbindung des zweiten Reservoirs 6 zur Druckgaseinheit besteht. Die Ventile 4.4 und 4.6 werden nun auf Position B, hier nach unten weisend dargestellt, eingestellt. Daraufhin kann die Druckgaseinheit 2 geöffnet werden und der Nanoblasengenerator 7 gleichzeitig gestartet werden. Die Energie des unter hohem Druck stehenden Gases aus der Druckgaseinheit 2 führt dazu, dass das ausströmende Gas in das zweite Reservoir 6 strömt und dadurch die Flüssigkeit in Richtung des Ventils 4.6 geleitet wird. Die Flüssigkeit strömt daraufhin an dem auf Position B eingestellten Ventil 4.6 vorbei und durch das auf Position B eingestellte Ventil 4.4 hindurch über Leitungen 3 erneut in den Nanoblasengenerator 7 und wird dann durch das Ventil 4.6, welches auf Position B eingestellt ist, geleitet. Die Flüssigkeit strömt daraufhin in das erste Reservoir 5 zurück. Wenn eine ausreichende Menge an Flüssigkeit in das erste Reservoir 5 verbracht wurde, so kann der Nanoblasengenerator 7 gestoppt und die Druckgaseinheit 2 geschlossen werden. Auch hier kann ein Füllstandsindikator verwendet werden, um die im ersten Reservoir 5 befindliche Menge an Flüssigkeit zu bestimmen. Als ein solcher Füllstandsindikator können beispielsweise die an das jeweilige Reservoir 5, 6 angrenzenden Leitungen 3 oder das Reservoir 5, 6 selbst wenigstens abschnittsweise aus einem transparenten Material ausgebildet sein oder ein Sichtfenster aufweisen, sodass durch diesen Abschnitt beziehungsweise durch das eingefügte Sichtfenster der Füllstand beobachtet werden kann.

Das Ventil 4.3 kann unter Beachtung der Druckentspannung wieder auf Position A gestellt werden, sodass kein weiteres Gas nachströmt. Über das Ventil 4.3 ist es auch möglich, einen erhöhten Gasdruck zu reduzieren. Dafür strömt über das Ventil 4.3 ein Teil des Gases aus dem zweiten Reservoir 6 heraus. Es ist möglich, die vorbeschriebenen Schritte beliebig oft zu wiederholen, also die Flüssigkeit, beispielsweise Wasser, über den Nanoblasengenerator 7 vom ersten Reservoir 5 in das zweite Reservoir 6 zu leiten und daraufhin die Flüssigkeit über den Nanoblasengenerator 7 vom zweiten Reservoir 6 in das erste Reservoir 5 zu leiten.

Um die Flüssigkeit aus der Anordnung 1 zu entnehmen und so die Anordnung 1 zu entleeren, werden die Ventile 4.5 und 4.7 genutzt.

### Bezugszeichenliste

- 1: Anordnung
- 2: Druckgaseinheit, Gasflasche, Gaskompressor
- 3: Leitung, rohrförmige Verbindung, rohrförmige Leitung
- 4.1: Erstes Ventil
- 4.2: Zweites Ventil
- 4.3: Drittes Ventil
- 4.4: Viertes Ventil
- 4.5: Fünftes Ventil
- 4.6: Sechstes Ventil
- 4.7: Siebtes Ventil
- 4.8: Achtes Ventil
- 4.9: Neuntes Ventil
- 5: Erster Behälter, erstes Reservoir
- 6: Zweiter Behälter, zweites Reservoir
- 7: Nanoblasengenerator

## Patentansprüche

1. Verfahren zur Herstellung einer eine hohe Konzentration an kleinsten Blasen enthaltenden Flüssigkeit, folgende Schritte umfassend:
a) Bereitstellen einer Flüssigkeit in einem ersten abgeschlossenen Reservoir (5),
b) Leiten der Flüssigkeit unter Druck von dem ersten Reservoir (5) in einen Nanoblasengenerator (7) und weiter in ein zweites Reservoir (6), wobei beim Durchströmen des Nanoblasengenerators (7) in der Flüssigkeit kleinste Blasen erzeugt werden,
c) Leiten der Flüssigkeit von dem zweiten Reservoir (6) in das erste Reservoir (5),
d) Wiederholung der Schritte b) und c) so häufig wie notwendig, um die vorgegebene Konzentration an kleinsten Blasen in der Flüssigkeit zu erreichen,
wobei die Kraft zur Bewegung der Flüssigkeit nicht durch eine Pumpe,
sondern durch eine Schubkraft aufgrund eines weiteren Fluides oder eines Schubelementes zur Verfügung gestellt wird,
**dadurch gekennzeichnet,**
**dass** zur Erzeugung von kleinsten Blasen im Nanoblasengenerator (7) das die Kraft zur Bewegung der Flüssigkeit zur Verfügung stellende Gas und/ oder über eine separate Gaszufuhr zugeleitetes Gas genutzt wird.

2. Verfahren nach Anspruch 1, **dadurch gekennzeichnet, dass** die Schubkraft durch ein Gas als weiterem Fluid zur Verfügung gestellt wird, wobei das Gas mit einem Gasdruck aus einer mit dem ersten Reservoir (5) und dem zweiten Reservoir (6) über rohrförmige Verbindungen (3) verbundenen Druckgaseinheit (2) während des Schrittes b) in das erste Reservoir (5) strömt und während des Schrittes c) in das zweite Reservoir (6) strömt und die Kraft zur Bewegung der Flüssigkeit durch den Gasdruck zur Verfügung gestellt wird.

3. Verfahren nach Anspruch 1, **dadurch gekennzeichnet, dass** ein erster Kolben als erstes Schubelement innerhalb des ersten Reservoirs (5) angeordnet ist und ein zweiter Kolben als zweites Schubelement innerhalb des zweiten Reservoirs (6) angeordnet ist, wobei der erste Kolben und der zweite Kolben derart eingerichtet sind, dass die Kraft zur Bewegung der
Flüssigkeit auf einer Volumenreduzierung innerhalb der Reservoirs (5, 6) aufgrund einer Bewegung des ersten oder des zweiten Kolbens basiert.

4. Verfahren nach Anspruch 3, **dadurch gekennzeichnet, dass** nach Schritt b) zur Reduzierung eines erhöhten Gasdruckes Gas aus dem ersten Reservoir (5) über ein mit dem ersten Reservoir (5) verbundenes Ventil (4.2) abgelassen wird.

5. Verfahren nach Anspruch 3 oder 4, **dadurch gekennzeichnet, dass** nach Schritt c) zur Reduzierung eines erhöhten Gasdruckes Gas aus dem zweiten Reservoir (6) über ein mit dem zweiten Reservoir (6) verbundenes Ventil (4.3) abgelassen wird.

6. Verfahren nach einem der Ansprüche 1 bis 5, **dadurch gekennzeichnet,**
**dass** nach Schritt b) und/ oder nach Schritt c) eine Messung der Nanoblasenkonzentration erfolgt.

7. Verfahren nach einem der Ansprüche 1 bis 6, **dadurch gekennzeichnet,**
**dass** während des Schrittes c) die Flüssigkeit vom zweiten Reservoir (6) über den Nanoblasengenerator (7) in das erste Reservoir (5) geleitet wird,
wobei beim Durchströmen des Nanoblasengenerators (7) in der Flüssigkeit kleinste Blasen erzeugt werden.

8. Verfahren nach einem der Ansprüche 1 bis 7, **dadurch gekennzeichnet,**
**dass** zwischen der Druckgaseinheit (2) und dem ersten Reservoir (5) sowie zwischen der Druckgaseinheit (2) und dem zweiten Reservoir (6) angeordnete Ventile (4.2, 4.3) geschaltet werden, um zwischen den Schritten b) und c) zu wechseln.

9. Vorrichtung zur Erzeugung von kleinsten Blasen nach einem Verfahren gemäß der Ansprüche 1 bis 8, aufweisend
• zwei abgeschlossene Reservoirs (5, 6),
• einen Nanoblasengenerator (7) mit einer Flüssigkeitseintrittsöffnung und einer Flüssigkeitsaustrittsöffnung, wobei die Flüssigkeitseintrittsöffnung des Nanoblasengenerators (7) über rohrförmige Verbindungen (3) mit dem ersten Reservoir (5) verbunden ist und die Flüssigkeitsaustrittsöffnung des Nanoblasengenerators (7) über rohrförmige Verbindungen (3) und wenigstens ein zwischen dem zweiten Reservoir (6) und dem Nanoblasengenerator (7) angeordnetes Ventil (4.6) mit dem zweiten Reservoir (6) verbunden ist, und
• einen ein weiteres Fluid enthaltenen Behälter oder ein in einem der Reservoirs angeordnetes Schubelement,
wobei das weitere Fluid oder das Schubelement derart angeordnet und eingerichtet sind, dass die Flüssigkeit mittels einer Schubkraft durch den Nanoblasengenerator (7) schiebbar ist,
**dadurch gekennzeichnet, dass** der
Nanoblasengenerator (7) über eine Gaseintrittsöffnung mit einem separaten Gasreservoir verbunden ist.

10. Vorrichtung nach Anspruch 9, **dadurch gekennzeichnet:**
(i) **dass** der Behälter eine Druckgaseinheit ist und ein Gas als weiteres Fluid innerhalb der Druckgaseinheit angeordnet ist, wobei die zwei abgeschlossenen Reservoirs (5, 6), über rohrförmige Verbindungen (3) und Ventile (4.2, 4.3) mit der Druckgaseinheit (2) verbunden sind, wobei die Kraft zur Bewegung der Flüssigkeit durch den Nanoblasengenerator (7) durch den Gasdruck des aus der Druckgaseinheit (2) in eines der Reservoirs (5,6) strömenden Gases zur Verfügung gestellt wird, und/oder
(ii) **dass** zwischen dem Nanoblasengenerator (7) und den zwei Reservoirs (5, 6) rohrförmige Verbindungen (3) sowie jeweils ein Ventil (4.4, 4.6) derart angeordnet sind, dass die Flüssigkeit aus dem zweiten Reservoir (6) über den Nanoblasengenerator (7) in das erste Reservoir (5) strömen kann.

11. Vorrichtung nach Anspruch 9, **dadurch gekennzeichnet, dass** ein erster Kolben als Schubelement im ersten Reservoir (5) angeordnet ist und ein zweiter Kolben als Schubelement im zweiten Reservoir (6) angeordnet ist.

12. Vorrichtung nach einem der Ansprüche 9 bis 11, **dadurch**
**gekennzeichnet, dass** die Vorrichtung eine Messeinrichtung zur Ermittlung der Nanoblasenkonzentration und/ oder eine Steuereinheit aufweist.

13. Vorrichtung nach einem der Ansprüche 9 bis 11 mit Mitteln, die so angepasst sind, dass sie die Schritte des Verfahrens nach einem der Ansprüche 1 bis 8 ausführen.

14. Computerprogrammprodukt, umfassend Befehle, die bewirken, dass die Vorrichtung nach Anspruch 12 die Verfahrensschritte nach einem der Ansprüche 1 bis 8 ausführt.

15. Computerlesbares Medium, auf dem das Computerprogrammprodukt nach Anspruch 14 gespeichert ist.

## Claims

1. Method for producing a liquid containing a very high concentration of extremely small bubbles, comprising the following steps:
a) providing a liquid in a first sealed reservoir (5),
b) conducting the liquid under pressure from the first reservoir (5) into a nanobubble generator (7) and onward into a second reservoir (6), wherein extremely small bubbles are generated in the liquid as it flows through the nanobubble generator (7),
c) conducting the liquid from the second reservoir (6) into the first reservoir (5),
d) repeating steps b) and c) as often as necessary to achieve the specified concentration of extremely small bubbles in the liquid,
wherein the force for moving the liquid is not provided by a pump but rather by a thrust force resulting from a further fluid or a thrust element,
**characterised**
**in that** extremely small bubbles are generated in the nanobubble generator (7) using the gas that provides the force for moving the liquid and/or gas supplied via a separate gas supply.

2. Method according to claim 1, **characterised in that** the thrust force is provided as further fluid by a gas, wherein the gas flows, during step b), at a gas pressure out of a compressed gas unit (2) connected to the first reservoir (5) and the second reservoir (6) via tubular connections (3) into the first reservoir (5) and, during step c), into the second reservoir (6), and the force for moving the liquid is provided by the gas pressure.

3. Method according to claim 1, **characterised in that** a first piston is arranged as first thrust element within the first reservoir (5) and a second piston is arranged as second thrust element within the second reservoir (6), wherein the first piston and the second piston are configured in such a way that the force for moving the liquid is based on a volume reduction within the reservoirs (5, 6) due to a movement of the first or second piston.

4. Method according to claim 3, **characterised in that**, after step b), gas is discharged out of the first reservoir (5) via a valve (4.2) connected to the first reservoir (5) in order to reduce an elevated gas pressure.

5. Method according to claim 3 or 4, **characterised in that**, after step c), gas is discharged out of the second reservoir (6) via a valve (4.3) connected to the second reservoir (6) in order to reduce an elevated gas pressure.

6. Method according to one of claims 1 to 5, **characterised in that** the nanobubble concentration is measured after step b) and/or after step c).

7. Method according to one of claims 1 to 6, **characterised in that**, during step c), the liquid is conducted from the second reservoir (6) into the first reservoir (5) via the nanobubble generator (7), wherein extremely small bubbles are generated in the liquid as it flows through the nanobubble generator (7).

8. Method according to one of claims 1 to 7, **characterised in that** valves (4.2, 4.3) arranged between the compressed gas unit (2) and the first reservoir (5) and between the compressed gas unit (2) and the second reservoir (6) are switched in order to alternate between steps b) and c).

9. Device for generating extremely small bubbles according to a method according to claims 1 to 8, having
• two sealed reservoirs (5, 6),
• a nanobubble generator (7) with a liquid inlet and a liquid outlet, wherein the liquid inlet of the nanobubble generator (7) is connected to the first reservoir (5) via tubular connections (3), and the liquid outlet of the nanobubble generator (7) is connected to the second reservoir (6) via tubular connections (3) and at least one valve (4.6) arranged between the second reservoir (6) and the nanobubble generator (7), and
• a container containing a further fluid or a thrust element arranged in one of the reservoirs,
wherein the further fluid or the thrust element are arranged and configured in such a way that the liquid can be pushed through the nanobubble generator (7) by means of a thrust force, **characterised in that** the
nanobubble generator (7) is connected to a separate gas reservoir via a gas inlet.

10. Device according to claim 9, **characterised:**
(i) **in that** the container is a compressed gas unit and a gas is present as further fluid within the compressed gas unit, wherein the two sealed reservoirs (5, 6) are connected to the compressed gas unit (2) via tubular connections (3) and valves (4.2, 4.3), wherein the force for moving the liquid through the nanobubble generator (7) is provided by the gas pressure of the gas flowing out of the compressed gas unit (2) into one of the reservoirs (5, 6), and/or
(ii) **in that** tubular connections (3) and in each case one valve (4.4, 4.6) are arranged between the nanobubble generator (7) and the two reservoirs (5, 6) in such a way that the liquid can flow out of the second reservoir (6) via the nanobubble generator (7) into the first reservoir (5).

11. Device according to claim 9, **characterised in that** a first piston is arranged as thrust element in the first reservoir (5) and a second piston is arranged as thrust element in the second reservoir (6).

12. Device according to one of claims 9 to 11, **characterised in that** the device has measuring equipment for determining the nanobubble concentration and/or a control unit.

13. Device according to one of claims 9 to 11, having means which are designed to perform the steps of the method according to one of claims 1 to 8.

14. Computer program product, comprising commands that make the device according to claim 12 perform the method steps according to one of claims 1 to 8.

15. Computer-readable medium, on which the computer program product according to claim 14 is saved.

## Revendications

1. Procédé de production d'un liquide présentant une concentration élevée en bulles de très petite taille, comprenant les étapes suivantes consistant à :
a) fournir un liquide dans un premier réservoir (5) fermé,
b) acheminer sous pression dans un générateur de nanobulles (7) puis dans un deuxième réservoir (6) ledit liquide issu du premier réservoir (5), des bulles de très petite taille étant générées dans le liquide tandis qu'il traverse le générateur de nanobulles (7),
c) acheminer dans le premier réservoir (5) le liquide issu du deuxième réservoir (6),
d) répéter les étapes b) et c) autant que nécessaire pour atteindre la concentration prédéfinie de bulles de très petite taille dans le liquide,
la force nécessaire au déplacement du liquide n'étant pas fournie par une pompe mais par une force de poussée due à un autre fluide ou à un élément de poussée,
**caractérisé en ce que**
la génération des bulles de très petite taille dans le générateur de nanobulles (7) fait appel au gaz fournissant la force nécessaire au déplacement du liquide et/ou à un gaz introduit par une alimentation en gaz séparée.

2. Procédé selon la revendication 1, **caractérisé en ce que** la force de poussée est fournie par un gaz, servant de fluide supplémentaire, ledit gaz issu d'une unité de gaz comprimé (2) reliée au premier réservoir (5) et au deuxième réservoir (6) par des raccords tubulaires (3) s'écoulant sous une certaine pression de gaz dans le premier réservoir (5) pendant l'étape b) et dans le deuxième réservoir (6) pendant l'étape c) et la force nécessaire au déplacement du liquide étant fournie par ladite pression de gaz.

3. Procédé selon la revendication 1, **caractérisé en ce qu'**un premier piston servant de premier élément de poussée est disposé dans le premier réservoir (5) et un deuxième piston servant de deuxième élément de poussée est disposé dans le deuxième réservoir (6), lesdits premier piston et deuxième piston étant disposés de telle façon que la force nécessaire au déplacement du liquide repose sur une réduction de volume au sein des réservoirs (5, 6) du fait d'un déplacement du premier ou du deuxième piston.

4. Procédé selon la revendication 3, **caractérisé en ce que**, après l'étape b), afin de réduire une pression de gaz accrue, du gaz est libéré du premier réservoir (5) par l'intermédiaire d'un robinet (4.2) relié au premier réservoir (5).

5. Procédé selon la revendication 3 ou 4, **caractérisé en ce que**, après l'étape c), afin de réduire une pression de gaz accrue, du gaz est libéré du deuxième réservoir (6) par l'intermédiaire d'un robinet (4.3) relié au deuxième réservoir (6).

6. Procédé selon l'une des revendications 1 à 5, **caractérisé en ce que**, après l'étape b) et/ou l'étape c), on effectue une mesure de la concentration en nanobulles.

7. Procédé selon l'une des revendications 1 à 6, **caractérisé en ce que**, lors de l'étape c), le liquide est acheminé du deuxième réservoir (6) vers le premier réservoir (5) via le générateur de nanobulles (7), des bulles de très petite taille étant générées dans le liquide tandis qu'il traverse le générateur de nanobulles (7).

8. Procédé selon l'une des revendications 1 à 7, **caractérisé en ce que** des commutations sont effectuées sur des robinets (4.2, 4.3) disposés entre l'unité de gaz comprimé (2) et le premier réservoir (5) et entre l'unité de gaz comprimé (2) et le deuxième réservoir (6) pour basculer entre les étapes b) et c).

9. Dispositif de production de bulles de très petite taille conformément à un procédé selon les revendications 1 à 8, comprenant :
• deux réservoirs fermés (5, 6),
• un générateur de nanobulles (7) comportant une ouverture d'entrée de liquide et une ouverture de sortie de liquide, l'ouverture d'entrée de liquide du générateur de nanobulles (7) étant reliée au premier réservoir (5) par des raccords tubulaires (3) et l'ouverture de sortie de liquide du générateur de nanobulles (7) étant reliée au deuxième réservoir (6) par des raccords tubulaires (3) et par au moins un robinet (4.6) disposé entre le deuxième réservoir (6) et le générateur de nanobulles (7), et
• une cuve contenant un autre fluide, ou un élément de poussée disposé dans l'un des réservoirs ;
ledit autre fluide ou ledit élément de poussée étant disposé et conçu de telle façon que le liquide peut être poussé à travers le générateur de nanobulles (7) au moyen d'une force de poussée,
**caractérisé en ce que**
le générateur de nanobulles (7) est relié à un réservoir de gaz séparé par une ouverture d'entrée de gaz.

10. Dispositif selon la revendication 9, **caractérisé en ce que** :
(i) la cuve est une unité de gaz comprimé et un gaz servant de fluide supplémentaire est disposé à l'intérieur de l'unité de gaz comprimé, lesdits deux réservoirs fermés (5, 6) étant reliés à l'unité de gaz comprimé (2) par des raccords tubulaires (3) et des robinets (4.2, 4.3), la force nécessaire au déplacement du liquide à travers le générateur de nanobulles (7) étant fournie par la pression du gaz issu de l'unité de gaz comprimé (2) et s'écoulant dans l'un des réservoirs (5, 6), et/ou
(ii) des raccords tubulaires (3) et un robinet (4.4, 4.6) respectif sont disposés entre le générateur de nanobulles (7) et les deux réservoirs (5, 6) de telle façon que le liquide issu du deuxième réservoir (6) peut s'écouler dans le premier réservoir (5) via le générateur de nanobulles (7).

11. Dispositif selon la revendication 9, **caractérisé en ce qu'**un premier piston servant d'élément de poussée est disposé dans le premier réservoir (5) et un deuxième piston servant d'élément de poussée est disposé dans le deuxième réservoir (6).

12. Dispositif selon l'une des revendications 9 à 11, **caractérisé en ce qu'**il comporte un dispositif de mesure permettant de déterminer la concentration en nanobulles et/ou une unité de commande.

13. Dispositif selon l'une quelconque des revendications 9 à 11, comprenant des moyens adaptés à mettre en œuvre les étapes du procédé selon l'une quelconque des revendications 1 à 8.

14. Produit-programme informatique comprenant des instructions qui amènent le dispositif selon la revendication 12 à exécuter les étapes du procédé selon l'une quelconque des revendications 1 à 8.

15. Support lisible par ordinateur sur lequel est stocké le produit-programme informatique selon la revendication 14.
